# EUROPÄISCHE PATENTANMELDUNG

(11) **EP 0 613 640 A2**
(43) Veröffentlichungstag der Anmeldung: **07.09.1994**
(21) Anmeldenummer: 94102956.3
(22) Anmeldetag: 28.02.1994
(51) Int. Cl.: A47B 88/14

(54) **Ausziehführung für Schubladen**

(30) Priorität: 04.03.1993 AT 412/93; 17.01.1994 AT 71/94
(71) Anmelder: Julius Blum Gesellschaft m.b.H., A-6973 Höchst (AT)
(72) Erfinder: Röck, Erich, A-6973 Höchst (AT); Hollenstein, Helmut, A-6890 Lustenau (AT)
(74) Vertreter: Torggler, Paul, Dr.

(57) **Zusammenfassung**

Eine Ausziehführung für Schubladen mit einer korpusseitigen Tragschiene (3) und einer ladenseitigen Ausziehschiene (6) an jeder Seite der Schüblade. An den Schienen (3, 6) lagern lastübertragende Laufrollen (4, 16, 17). Die Schienen (3, 6) weisen Laufstege für die Laufrollen (4, 16, 17) auf und die Laufrollen (4, 16, 17) der Tragschienen (3) und der Ausziehschienen (6) sind senkrecht zur Ausziehrichtung der Ausziehschienen (6) versetzt, derart, daß die Ausziehschienen (6) zweispurig geführt sind. An den Ausziehschienen (6) sind zwei übereinander angeordnete Laufrollen (16, 17) gelagert, die den Laufsteg (18) der Tragschiene (3) zwischen sich aufnehmen. Neben der oberen Laufrolle (16) ist in der Spur der an der Tragschiene (3) montierten Laufrolle (4) ein Abstützklotz (12) aus Kunststoff angeordnet.

## Beschreibung

Die Erfindung bezieht sich auf eine Ausziehführung für Schubladen mit einer korpusseitigen Tragschiene und einer ladenseitigen Ausziehschiene an jeder Seite der Schublade, wobei an den Schienen lastübertragende Laufrollen gelagert sind und die Schienen Laufstege für die Laufrollen aufweisen und die Laufrollen der Tragschienen und der Ausziehschienen senkrecht zur Ausziehrichtung der Ausziehschienen versetzt sind, derart, daS die Ausziehschienen zweispurig geführt sind.

Eine Ausziehführung dieser Art ist in der DE-A1 36 27 408 beschrieben. Sie ist nicht geeignet, Schubladen mit schwerem Inhalt aufzunehmen.

Aufgabe der Erfindung ist es, eine Ausziehführung dieser Art dahingehend zu verbessern, daS eine gute kippsichere Führung der Ausziehschienen auf den Tragschienen gewährleistet ist und daS die Tragschienen mit nur einem Laufsteg ausgeführt sein können.

Die erfindungsgemäße Aufgabe wird dadurch gelöst, daß an den Ausziehschienen zwei übereinander angeordnete Laufrollen gelagert sind, die den Laufsteg der Tragschiene zwischen sich aufnehmen, daß die Tragschiene bereichsweise ein umgekehrtes L-Profil aufweist und daß die tragschienenseitige Laufrolle an der dem Laufsteg gegenüberliegenden Seite des Vertikalsteges der Tragschiene gelagert ist.

Ein bevorzugtes Ausführungsbeispiel der Erfindung, bei dem das Einhängen einer vollständig aus dem Möbelkorpus herausgenommenen Schublade erleichtert wird, sieht vor, daß an den hinteren Enden der Ausziehschiene neben der oberen Laufrolle in der Spur der an der Tragschiene montierten Laufrolle ein Abstützklotz, vorzugsweise aus Kunststoff, angeordnet ist.

Nachfolgend wird ein Ausführungsführungsbeispiel der Erfindung eingehend beschrieben.

Die Fig. 1 zeigt schematisch und auseinandergezogen eine erfindungsgemäße Ausziehführung mit einer Schubladenzarge und der Schubladenrückwand; die Fig. 2 zeigt einen Schnitt durch eine erfindungsgemäße Ausziehschiene im hinteren Bereich; die Fig. 3 zeigt ein Schaubild der erfindungsgemäßen Ausziehschiene im hinteren Bereich; die Fig. 4 zeigt ein gleiches Schaubild wie die Fig. 3 mit herausgenommenem Auflaufblock und die Fig. 5 zeigt eine Stirnansicht der in die Schubladenzarge eingesetzten Ausziehführung.

Die erfindungsgemäße Ausziehführung weist an jeder Seite der Schublade eine an den Möbelkorpusseitenwänden befestigte Tragschiene 3 und eine mit der Schubladenzarge 1 verbundene Ausziehschiene 6 auf. Die Tragschiene 3 weist einen Laufsteg 18 auf und ist an der dem Laufsteg 18 gegenüberliegenden Seite eines Vertikalsteges 19 mit einer Laufrolle 4 versehen, die am Vertikalsteg 19 mittels einer Niete 5 gelagert ist.

Die Tragschiene 3 ist in herkömmlicher Weise über einen Befestigungssteg 20 mit der Möbelseitenwand oder Rahmenteilen eines Möbelkorpus verschraubt. Die Tragschiene 3 beschreibt dabei ein zusammengesetztes Z- und U-Profil (Fig. 5).

Die Ausziehschiene 6 trägt am vorderen Ende eine Halteplatte 7, an der ein Frontbeschlag 8 zur Befestigung einer Frontblende anschraubbar ist. In der Schubladenzarge 1 befindet sich in der äußeren Wand 1' im Bereich des Frontbeschlages 8 eine Aussparung, die den Zugriff eines Werkzeuges zum Frontbeschlag 8 ermöglicht und die durch eine Abdeckkappe 2 abgedeckt wird.

Die Ausziehschiene 6 ist weiters mit einem Auflagesteg 21 für den Schubladenboden und einem Laufsteg 22 für die tragschienenseitige Laufrolle 4 versehen.

Beim hinteren Ende der Ausziehschiene 6 ist an der Ausziehschiene 6 ein Adapter 13 befestigt, beispielsweise mit der Ausziehschiene 6 verschraubt oder vernietet. Der Adapter 13 trägt zwei übereinander angeordnete Laufrollen 16,17, die mittels Nieten 14, die durch Löcher 15 im Adapter 13 ragen, am Adapter 13 und somit an der Ausziehschiene 6 gelagert sind.

Bei in den Möbelkorpus eingezogener Schublade befinden sich die Laufrollen 16,17, wie insbesondere aus der Fig. 5 ersichtlich, oberhalb und unterhalb des Laufsteges 18 der Tragschiene 3. Die Ausziehschienen 6 und die Schublade sind somit kippsicher auf den Tragschienen 3 geführt.

Der Adapter 13 weist einen oberen Horizontalsteg 23 auf. Zwischen dem oberen Horizontalsteg 23 des Adapters 13 und dem Laufsteg 22 der Ausziehschiene 6 ist ein Abstützklotz 12 eingeschoben, der über den Laufsteg 22 der Ausziehschiene 6 nach hinten hinausragt und eine Auflauffläche 24 aufweist, die den Laufsteg 22 bis über die Laufrollen 16,17 hinaus verlängert.

Der Abstützklotz 12 weist eine Nase 25 auf, die in ein Loch 26, beispielsweise ein Stanzloch im Horizontalsteg 23 des Adapters 13 ragt, die den zwischen dem Adapter 13 und dem Horizontalsteg 22 der Ausziehschiene 6 eingeschobenen Abstützklotz 12 hält.

Dadurch, daß der Laufsteg 22 der Ausziehschiene 6 vor den Laufrollen 16,17 endet, ist die Montage der Laufrollen 16,17 bei der Herstellung der Ausziehführung erleichtert. Der Abstützklotz 12 ist nach der Montage der Laufrollen 16, 17 leicht zwischen den Adapter 13 und die Auszieheschiene 6 einzuschieben. Er erleichtert das Einhängen der aus dem Möbelkorpus herausgenommenen Schublade und verbessert die Kraftaufnahme durch die Ausziehschiene 6.

Um die Führung der tragschienenseitigen Laufrolle 4 im Bereich des Auflaufbockes 12 zu verbessern, ist dieser mit seitlichen Führungswangen 27 versehen. Die Führungswangen 27 stimmen mit den schrägen Seitenstegen des nach unten offenen Profils des Laufsteges 18 überein. Auch der Laufsteg 22 der Ausziehschiene 6 weist ein nach unten offenes Profil auf, in dem die Laufrolle 4 geführt ist.

Auf dem Adapter 13 ist noch ein Rückwandhalter 11 für die Rückwand 10 montiert.

Im Vertikalsteg der Ausziehschiene 6 lagert ein Block 9, vorzugsweise aus Kunststoff, der die Seitenführung der Ausziehschiene 6 verbessert.

## Patentansprüche

1. Ausziehführung für Schubladen mit einer korpusseitigen Tragschiene und einer ladenseitigen Ausziehschiene an jeder Seite der Schublade, wobei an den Schienen lastübertragende Laufrollen gelagert sind und die Schienen Laufstege für die Laufrollen aufweisen und die Laufrollen der Tragschienen und der Ausziehschienen senkrecht zur Ausziehrichtung der Ausziehschienen versetzt sind, derart, daß die Ausziehschienen zweispurig geführt sind, dadurch gekennzeichnet, daß an den Ausziehschienen (6) zwei übereinander angeordnete Laufrollen (16,17) gelagert sind, die den Laufsteg (18) der Tragschiene (3) zwischen sich aufnehmen, daß die Tragschiene (3) bereichsweise ein umgekehrtes L-Profil aufweist und daß die tragschienenseitige Laufrolle (4) an der dem Laufsteg (18) gegenüberliegenden Seite des Vertikalsteges (19) der Tragschiene (3) gelagert ist.

2. Ausziehführung nach Anspruch 1, dadurch gekennzeichnet, daß tragschienenseitige Laufrollen (4) an jeder Seite der Schublade zwischen den ausziehschienenseitigen Laufrollen (16, 17) und der Korpusseitenwand angeordnet sind.

3. Ausziehführung nach einem der Ansprüche 1 bis 3, dadurch gekennzeichnet, daS die Tragschienen (3) zumindestens bereichsweise ein zusammengesetztes Z- und U-Profil mit zwei Vertikalstegen (19, 20) und zwei Horizontalstegen, von denen einer den Laufsteg (18) bildet, beschreiben, wobei einer der Vertikalstege (19, 20) als Befestigungssteg und einer als Lagersteg für die tragschienenseitige Laufrolle (4) dient.

4. Ausziehführung nach einem der Ansprüche 1 bis 3, dadurch gekennzeichnet, daS an den hinteren Enden der Ausziehschiene (6) neben der oberen Laufrolle (16) in der Spur der an der Tragschiene (3) montierten Laufrolle (4) ein Abstützklotz (12), vorzugsweise aus Kunststoff, angeordnet ist.

5. Ausziehführung nach Anspruch 4, dadurch gekennzeichnet, daS der Abstützklotz (12) eine Auflauffläche (24) für die tragschienenseitige Laufrolle (4) aufweist, die sich auf der Höhe des Laufsteges (22) der Ausziehschiene (6) befindet und die den Laufsteg (22) der Ausziehschiene (6) nach hinten verlängert.

6. Ausziehführung nach Anspruch 4 oder 5, dadurch gekennzeichnet, daS die Laufrollen (16,17) der Ausziehschiene (6) hinter dem Laufsteg (22) der Ausziehschiene (6) angeordnet sind.

7. Ausziehführung nach einem der Ansprüche 4 bis 6, dadurch gekennzeichnet, daS die beiden Laufrollen (16,17) der Ausziehschiene (6) auf einem an der Ausziehschiene (6) befestigten Adapter (13) gelagert sind und daß sich der Abstützklotz (12) an einem Horizontalsteg (23) des Adapters (13) abstützt.

8. Ausziehführung nach Anspruch 7, dadurch gekennzeichnet, daS der Abstützklotz (12) zwischen den Horizontalsteg (23) des Adapters und den Laufsteg (22) der Ausziehschiene (6) eingeschoben ist.

9. Ausziehführung nach Anspruch 8, dadurch gekennzeichnet, daS der Abstützblock (12) eine Nase (25) aufweist, die in ein Loch (26) im Horizontalsteg (23) des Adapters (13) ragt.

10. Ausziehführung nach einem der Ansprüche 4 bis 9, dadurch gekennzeichnet, daS der Abstützklotz (12) beidseitig der Auflauffläche (24) mit Führungswangen (27) für die tragschienenseitige Laufrolle (4) versehen ist.

11. Ausziehführung nach einem der Ansprüche 1 bis 10, dadurch gekennzeichnet, daß sowohl die Ausziehschiene (6) als auch die Tragschienen (3) bei den Laufstegen (18, 22) ein nach unten offenes Profil aufweisen, in das eine Laufrolle (4, 17) ragt.
